# EUROPÄISCHE PATENTSCHRIFT

(11) **EP 4 100 330 B1**
(45) Veröffentlichungstag und Bekanntmachung des Hinweises auf die Patenterteilung: **27.09.2023**
(21) Anmeldenummer: 22708526.3
(22) Anmeldetag: 17.02.2022
(51) Int. Cl.: B65B 69/00

(54) **VORRICHTUNG UND VERFAHREN ZUR ÜBERFÜHRUNG EINER VERPACKUNGSEINHEIT IN EIN BARRIERESYSTEM FÜR PHARMAZEUTIKA**
DEVICE AND METHOD FOR TRANSFERRING A PACKAGING UNIT INTO A BARRIER SYSTEM FOR PHARMACEUTICALS
DISPOSITIF ET PROCEDE DE TRANSFERT D'UNE UNITE DE CONDITIONNEMENT DANS UN SYSTEME BARRIERE POUR PRODUITS PHARMACEUTIQUES

(30) Priorität: 23.02.2021 DE 102021104221
(43) Veröffentlichungstag der Anmeldung: 14.12.2022
(73) Patentinhaber: Syntegon Technology GmbH, 71332 Waiblingen (DE)
(72) Erfinder: KÜHNLE, Albrecht, 74564 Crailsheim (DE); HOFFMANN, Benjamin, 74541 Vellberg (DE); KRAUSS, Ulrich, 74532 Ilshofen (DE); ILGENFRITZ, Markus, 91555 Feuchtwangen (DE)
(74) Vertreter: DREISS Patentanwälte PartG mbB
(86) Internationale Anmeldenummer: PCT/EP2022/053884
(87) Internationale Veröffentlichungsnummer: WO 2022/179922

(56) Entgegenhaltungen:
- EP-A1- 2 158 128
- EP-B1- 2 291 244
- DE-A1-102009 027 600
- DE-A1-102011 084 302
- US-A1- 2020 290 756
- US-B2- 9 067 699

## Beschreibung

Die Erfindung betrifft eine Vorrichtung zur Überführung einer Verpackungseinheit in ein Barrieresystem für Pharmazeutika mit den Merkmalen des Oberbegriffs des Patentanspruchs 1 und ein Verfahren zur Überführung einer Verpackungseinheit in ein Barrieresystem für Pharmazeutika mit den Merkmalen des Oberbegriffs des Patentanspruchs 11.

Vorrichtungen und Verfahren dieser Art dienen dazu, die Verpackungseinheit möglichst kontaminationsfrei in das Barrieresystem hinein überführen zu können, wobei die Verpackungseinheit einen sterilisierten Behälter und mindestens ein darin angeordnetes Sterilprodukt umfasst. Sofern nicht weitere Maßnahmen getroffen werden, würde ein einfaches Öffnen einer Umverpackung der Verpackungseinheit in der Umgebung des Barrieresystems dazu führen, dass die Außenseite des Behälters der Verpackungseinheit kontaminiert werden könnte, sodass ein Risiko besteht, dass Keime in das Barrieresystem eingeführt werden.

Es ist bekannt, außerhalb des Barrieresystems einen Zusatzbereich bereitzustellen, in welchem die Verpackungseinheit samt Umverpackung einer Luftströmung ausgesetzt und die Umverpackung innerhalb der Luftströmung aufgetrennt wird, um anschließend die Verpackungseinheit in das Barrieresystem zu transportieren. In dem Zusatzbereich kann alternativ oder zusätzlich auch eine Bestrahlung und/oder eine Behandlung mit Wasserstoffperoxid stattfinden. Schließlich ist es möglich, dass auch der gesamte Zusatzbereich steril gehalten wird und dass in dem Zusatzbereich die Umverpackung gegen eine - auch außenseitig -sterile Umverpackung ersetzt wird.

Ein System zum Einschleusen eines in einem Beutel verpackten und sterilisierten Gegenstands in einen Reinraum ist beispielsweise aus der EP 2 291 224 A1 bekannt.

Hiervon ausgehend liegt der vorliegenden Erfindung die Aufgabe zugrunde, eine Vorrichtung und ein Verfahren anzugeben, welche eine einfache, kontaminationsfreie Überführung der Verpackungseinheit in das Barrieresystem hinein ermöglichen.

Diese Aufgabe wird durch eine Vorrichtung mit den Merkmalen des Patentanspruchs 1 gelöst.

Diese Aufgabe wird durch ein Verfahren mit den Merkmalen des Patentanspruchs 11 gelöst.

Erfindungsgemäß wird der sterile Innenraum des Barrieresystems in die Umgebung des Barrieresystems hinein verlängert, und zwar unter Zwischenschaltung der Zugangsöffnung zu dem Barrieresystem. Die Verlängerung dieses sterilen Innenraums ist durch einen Folienschlauch bereitgestellt, der endseitig geschlossen ist.

Zur Überführung der Verpackungseinheit in den Innenraum des Folienschlauchs hinein wird zunächst, unter Verwendung einer Verbindungseinrichtung, eine sich über einen Verbindungsbereich erstreckende Verbindung zwischen einem Deckelabschnitt der Umverpackung und einem Überlappungsabschnitt einer Außenseite des Folienschlauchs hergestellt. Auf diese Weise sind die Außenseite des Deckelabschnitts der Umverpackung und die Außenseite des Folienschlauchs miteinander verbunden, wobei die Außenseiten in unmittelbarer Anlage miteinander stehen können oder zwischen den Außenseiten Verbindungsmaterial angeordnet ist.

Die vorstehend erörterte Verbindung ermöglicht eine kontaminationstechnische Isolierung der Außenseite des Deckelabschnitts der Umverpackung. Unter Beibehaltung dieser Isolierung ist es möglich, den Verbindungsbereich - und somit auch den Folienschlauch und die Umverpackung - lokal aufzutrennen, sodass die Verbindung zwischen dem Überlappungsabschnitt des Folienschlauchs und dem Deckelabschnitt der Umverpackung und die damit einhergehende Isolierung der Außenfläche des Deckelabschnitts des Behälters erhalten bleibt, gleichzeitig aber eine Durchtrittsöffnung geschaffen wird, welche es ermöglicht, die Verpackungseinheit aus der nun aufgetrennten Umverpackung heraus in den nun aufgetrennten Folienschlauch hinein zu überführen.

Solange im Zuge der lokalen Auftrennung des Verbindungsbereichs die zuvor hergestellte Verbindung zwischen dem Deckelabschnitt der Umverpackung und Überlappungsabschnitte des Folienschlauchs als Folienverbund beibehalten wird, ist es möglich, dass der Verbindungsbereich so aufgetrennt wird, dass der Deckelabschnitt der Umverpackung mit der übrigen Umverpackung und dass der Überlappungsabschnitt des Folienschlauchs mit dem übrigen Folienschlauch verbunden bleibt. Dies hat den Vorteil, dass der durch die Verbindung hergestellte Folienverbund sowohl mit der Umverpackung als auch mit dem Folienschlauch verbunden bleibt, sodass im Anschluss an die Überführung einer Verpackungseinheit in das Barrieresystem eine miteinander zusammenhängende Einheit entsorgt werden kann, welche einen Abschnitt des Folienschlauchs, den Folienverbunds und die übrige Umverpackung umfasst.

In diesem Zusammenhang ist es bevorzugt, dass ein erster Teil des Verbindungsbereichs aufgetrennt wird, wobei der Folienschlauch und die Umverpackung in einem von dem ersten Teil abweichenden zweiten Teil des Verbindungsbereichs miteinander verbunden bleiben, und dass die Verpackungseinheit - unter Verformung eines Folienverbunds aus Deckelabschnitt und Überlappungsabschnitt - in den Innenraum des Folienschlauchs verbracht wird.

Besonders bevorzugt ist es, wenn die Verformung des Folienverbunds mit dessen Verlagerung in den Innenraum des Folienschlauchs hinein einhergeht. Insbesondere kann der Folienverbund scharnierartig in den Innenraum des Folienschlauchs hineinklappen.

Es ist möglich, dass der Verbindungsbereich sich über die gesamte Fläche des Deckelabschnitts und des Überlappungsabschnitts hinweg erstreckt. Besonders vorteilhaft ist es jedoch, wenn sich der Verbindungsbereich entlang einer umfangsseitig geschlossenen Bahn erstreckt. Das Auftrennen des Verbindungsbereichs erfolgt entlang zumindest eines Teils dieser Bahn, wobei über die Erstreckung des Verbindungsbereichs in der Fläche hinweg gesehen der Trennbereich schmaler ist als die Bahn.

Ferner ist vorzugsweise der Trennbereich so angeordnet, dass entlang des Verlaufs der Bahn gesehen, jeweils zu beiden Seiten ein Verbindungsbereichabschnitt ausgebildet bleibt, sodass der Deckelabschnitt und der Überlappungsabschnitt randseitig miteinander verbunden sind und sodass außerdem jeweils angrenzende Abschnitte der Umverpackung und des Folienschlauchs ebenfalls miteinander verbunden sind. Dies gilt unabhängig davon, ob die lokale Auftrennung des Verbindungsbereichs dem Verlauf einer umfangsseitig geschlossenen Bahn vollständig erfolgt oder ob Auftrennung des Verbindungsbereichs nur entlang eines Teils des Verlaufs der umfangsseitig geschlossenen Bahn erfolgt.

Um mehrere Verpackungseinheiten, welche in einem Ausgangszustand jeweils von einer eigenen Umverpackung umgeben sind, nacheinander in das Barrieresystem zu überführen, ist es bevorzugt, wenn der Folienschlauch in Form eines Endlosschlauchs bereitgestellt ist. Dies ermöglicht die einfache Vorbereitung der Vorrichtung zur Überführung einer weiteren Verpackungseinheit in den Innenraum des Barrieresystems hinein, indem ein bei einem vorherigen Überführungsvorgang gebrauchtes Folienschlauchstück gemeinsam mit dem Folienverbund und mit der übrigen Umverpackung der vorherigen Verpackungseinheit entsorgt wird und indem ein neues, ungebrauchtes Stück des Folienschlauchs bereitgestellt wird, welches dann in einem Überlappungsbereich mit dem Deckelabschnitt der Umverpackung einer weiteren Verpackungseinheit verbunden wird.

Der Endlosschlauch ist vorzugsweise von einem zur Zugangsöffnung des Barrieresystems benachbarten Schlauchmaterial-Vorrat abwickelbar oder abziehbar. Dies ermöglicht es, den endseitigen Verschluss des Folienschlauchs in einem zu der Zugangsöffnung des Barrieresystems beabstandeten Bereich anzuordnen.

Der Folienverschluss kann Aufwickelrollen umfassen, auf welchen verbrauchter Folienschlauch und ggf. damit verbundene Folienverbünde und übrige Abschnitte der Umverpackung aufgewickelt werden können.

Die Umverpackungen sind vorzugsweise aus einem thermoplastischen Folienmaterial hergestellt und sind vorzugsweise in Form von Beuteln bereitgestellt. Bevorzugte Materialien für solche Beutel sind Polyethylen, Polystyrol und "Tyvek" der Firma DuPont.

Es ist möglich, dass es sich bei den genannten beutelförmigen Umverpackungen um einen Innenbeutel handelt, der seinerseits von einer zusätzlichen Umverpackung, insbesondere in Form eines Außenbeutels, umgeben ist. Für den Fall, dass die Umverpackung (also hier: der Innenbeutel) auch an seiner Außenseite sterilisiert sein sollte und der Außenbeutel innenseitig sterilisiert ist, ist es bevorzugt, wenn die Entfernung des Außenbeutels in einem eingangs genannten Zusatzbereich der Vorrichtung erfolgt. Hierdurch kann eine noch höhere Sicherheit gegen eine Kontamination der Verpackungseinheit erzielt werden.

Wie vorstehend erläutert, ist es möglich, dass die Verbindungseinrichtung den Deckelabschnitt und den Überlappungsabschnitt über dessen flächenmäßige Erstreckung hinweg miteinander verbinden. Bevorzugt ist es, wenn die Verbindungseinrichtung dazu ausgebildet ist, - zumindest oder nur - den Rand des Deckelabschnitts und - zumindest oder nur - den Rand des Überlappungsabschnitts miteinander zu verbinden.

Es ist möglich, dass die Verbindungseinrichtung eine Heizvorrichtung zum Verschmelzen des Materials des Deckelabschnitts und des Materials des Überlappungsabschnitts aufweist. Eine solche Heizvorrichtung ist beispielsweise so beschaffen, dass sie über den gesamten Verbindungsbereich hinweg wirkt und eine Verbindung durch einmalige Positionierung der Heizvorrichtung und/oder einmaliges Aktivieren der Heizvorrichtung hergestellt wird. Es ist auch möglich, dass die Heizvorrichtung bewegbar antreibbar ist, sodass unterschiedliche Abschnitt des Verbindungsbereichs hergestellt werden, indem die Heizvorrichtung jeweils Abschnitte des Verbindungsbereichs herstellt, wobei die Heizvorrichtung relativ zu dem Deckelabschnitt und dem Überlappungsabschnitt bewegt wird.

Es ist auch möglich, dass die Verbindungseinrichtung eine Austrageinrichtung zum Austrag eines Verklebungsmaterials aufweist. Auch der Austrag des Verklebungsmaterials kann gleichzeitig über den gesamten Verbindungsbereich hinweg oder aber - mit Bewegung/Antrieb der Austrageinrichtung - nacheinander über unterschiedliche Abschnitte des Verbindungsbereichs hinweg erfolgen.

Im Prinzip ist es denkbar, dass die Trenneinrichtung den Verbindungsbereich berührungslos lokal auftrennt, beispielsweise mittels eines Energiestrahls. Besonders einfach und bevorzugt ist es jedoch, wenn die Trenneinrichtung mechanisch wirksam ist und ein Messer oder ein Stanzelement zum Durchtrennen zumindest eines Teils des Verbindungsbereichs aufweist.

Zur weiteren Vereinfachung der Handhabung der Verpackungseinheit ist es bevorzugt, wenn die Vorrichtung eine Station zur Anordnung der Verpackungseinheit und der Umverpackung aufweist, in welcher die Verbindungseinrichtung und die Trenneinrichtung wirksam sind.

Ferner ist es bevorzugt, wenn die Vorrichtung eine Transporteinrichtung zum Transport der Verpackungseinheit von der Station in den Innenraum des Folienschlauchs hinein umfasst. Bei einer besonders bevorzugten Ausführungsform dient der Boden der Station zur Anordnung der Verpackungseinheit und der Umverpackung, wobei der Boden der Station unterhalb des Folienschlauchs angeordnet ist und so angehoben werden kann, dass die Verpackungseinheit auf die Höhe des Innenraums des Folienschlauchs angehoben werden kann.

Weitere Merkmale und Vorteile der Erfindung sind Gegenstand der nachfolgenden Beschreibung und der zeichnerischen Darstellung eines bevorzugten Ausführungsbeispiels.

### In der Zeichnung zeigen

- Fig. 1: eine Seitenansicht einer Ausführungsform einer Vorrichtung zur Überführung einer Verpackungseinheit in ein Barrieresystem für Pharmazeutika;
- Fig. 2: einen Ausschnitt der Vorrichtung gemäß Fig. 1, während der Herstellung eines Verbindungsbereichs und während der anschließenden Auftrennung eines Teils des Verbindungsbereichs;
- Fig. 3: eine Draufsicht auf den teilweise aufgetrennten Verbindungsbereich; und
- Fig. 4: einen weiteren Ausschnitt der Vorrichtung gemäß Fig. 1, während eines Transports der Verpackungseinheit in das Barrieresystem.

Eine in der Zeichnung insgesamt mit dem Bezugszeichen 10 bezeichnete Vorrichtung umfasst ein Barrieresystem 12, in welchem Pharmazeutika gehandhabt, insbesondere abgefüllt, werden. Das Barrieresystem 12 weist einen Innenraum 14 auf, der von einer Umgebung 16 des Barrieresystems 12 getrennt ist. Eine Trennung zwischen dem Innenraum 14 des Barrieresystems 12 und der Umgebung 16 des Barrieresystems 12 ist in der Zeichnung durch eine strichpunktierte Linie 18 verdeutlicht. Diese Grenze ist üblicherweise durch eine Wand des Barrieresystems 12 gebildet, in der jedoch für einen Zugang zum Innenraum 14 des Barrieresystems 12 eine Zugangsöffnung 20 vorgesehen ist.

Die Vorrichtung 10 dient dazu, eine Verpackungseinheit 22 aus der Umgebung 16 in den Innenraum 14 des Barrieresystems zu befördern. Die Verpackungseinheit 22 weist einen sterilisierten Behälter 24 auf, der wannenförmig sein kann, also nach oben offen. In dem Behälter 24 ist mindestens ein Sterilgut 26 angeordnet, beispielsweise eine leere Spritze 28, die in dem Innenraum 14 des Barrieresystems mit einem Pharmazeutikum befüllt werden soll.

In einem Ausgangs- oder Anlieferungszustand ist die Verpackungseinheit 22 von einer sterilisierten Umverpackung 30 umgeben, beispielsweise einem aus Folie gebildeten Beutel, der optional von einem Außenbeutel 32 umgegeben ist.

Die Vorrichtung 10 weist einen Eingangsbereich 34 auf mit einer Auflagefläche 36 zur Auflage zumindest der Verpackungseinheit 22 und der Umverpackung 30.

An den Eingangsbereich 34 schließt sich eine Station 38 an, mit einer Aufstellfläche 40, welche vorzugsweise mit der Auflagefläche 36 bündig einstellbar ist und weiter vorzugsweise mittels einer Transporteinrichtung 42 höheneinstellbar ist.

Auf Höhe einer unteren Begrenzung der Zugangsöffnung 20 ist eine Aufnahmefläche 44 angeordnet, die sich vorzugsweise bis in den Innenraum 14 des Barrieresystems 12 hinein erstreckt. Die Aufnahmefläche 44 weist einen Durchbruch 46 auf, der so bemessen ist, dass eine Verpackungseinheit 22 von der Station 38 ausgehend durch den Durchbruch 46 hindurch überführbar ist.

Auf Höhe einer oberen Berandung der Zugangsöffnung 20 ist ein sich parallel zu der Aufnahmefläche 44 erstreckendes Abstützelement 48 vorgesehen. Die Aufnahmefläche 44 und das Abstützelement 48 sind von einem insgesamt mit dem Bezugszeichen 50 bezeichneten Folienschlauch umhüllt.

Der Folienschlauch 50 ist als Endlosschlauch ausgebildet und von einem benachbart zu der Zugangsöffnung 20 angeordneten Schlauchmaterial-Vorrat 58 abziehbar. Der Folienschlauch 50 begrenzt einen Innenraum 52 und ist in einem zu der Zugangsöffnung 20 beabstandeten Bereich 54 endseitig geschlossen. Der Bereich 54 kann beispielsweise mindestens eine Aufwickelrolle 56 umfassen, auf welche verbrauchte Stücke des Folienschlauchs 50 aufgewickelt werden.

Der Folienschlauch 50 ist an seinem im Querschnitt oberen Ende durch das Abstützelement 48 abgestützt und benachbart zu der Zugangsöffnung 20 fixiert. Gleichzeitig umhüllt ein im Querschnitt unters Ende des Folienschlauchs 50 die Aufnahmefläche 44 und dessen Durchbruch 46.

Die Vorrichtung 10 umfasst ferner eine Verbindungseinrichtung 60 und eine Trenneinrichtung 62, welche vorzugsweise in dem Innenraum 52 des Folienschlauchs 50 angeordnet sind, vergleiche Figur 2.

Die Verbindungseinrichtung 60 dient dazu, eine Verbindung zwischen einer Außenseite 64 des Materials 66 des Folienschlauchs 50 und einer Außenseite 68 eines Deckelabschnitts 70 der Umverpackung 30 herzustellen. Der Verbindungsbereich ist zur besseren bildlichen Darstellung in den beiden Vergrößerungen der Figur 2 in Form einer Verbindungsschicht dargestellt, die mit dem Bezugszeichen 72 bezeichnet ist. Hierbei kann es sich beispielsweise um ein Verklebungsmaterial handeln oder aber (grafisch dargestellt) um einen Bereich, in welchem das Material des Deckelabschnitts 70 der Umverpackung 30 und eines identisch großen Überlappungsabschnitts 74 des Materials 66 des Folienschlauchs 50 miteinander verbunden sind, insbesondere miteinander verschmolzen sind.

Der Verbindungsbereich 72 erstreckt sich vorzugsweise entlang einer umfangsseitig geschlossenen Bahn 76, vergleiche Figur 3. Die Bahn 76 umgrenzt einen zwischen dem Deckelabschnitt 70 und dem Überlappungsabschnitt 74 begrenzten Freiraum 78, vergleiche Figur 2. Auf der Außenseite 68 des Deckelabschnitts 70 der Umverpackung 30 angeordnete Keime sind somit zwischen dem Deckelabschnitt 70 und dem Überlappungsabschnitt 74 des Folienschlauchs 50 und gleichzeitig innerhalb des bahnförmigen Verbindungsbereichs 72 eingeschlossen.

Eine in der Erstreckungsebene des Verbindungsbereichs 72 gemessene Breite 80 der Bahn 76 beträgt vorzugsweise mindestens 2 mm, insbesondere mindestens 4 mm.

Ausgehend von der Herstellung des Verbindungsbereichs 72 dient die Trenneinrichtung 62 dazu, den Verbindungsbereich 72 lokal aufzutrennen. Diese Auftrennung kann entlang des gesamten bahnförmigen Verlaufs des Verbindungsbereichs 72 erfolgen; bevorzugt ist es aber, dass sich ein Trennbereich 82 nur über einen ersten Teil des Verbindungsbereichs 72 hinwegerstreckt. Dies ist in Figur 3 mit einer gestrichelten Linie verdeutlicht; der Trennbereich 82 erstreckt sich beispielsweise entlang einander gegenüberliegenden Seitenkanten 84 und 86 und entlang einer Vorderkante 88 des Verbindungsbereichs 72. Ein zweiter Teil 90 des Verbindungsbereichs 72 bleibt unverändert erhalten, wird also in diesem zweiten Teil 90 nicht lokal aufgetrennt. Hierbei handelt es sich insbesondere um eine Hinterkante des Verbindungsbereichs 72.

Während der lokalen Auftrennung des Verbindungsbereichs 72 durchtrennt die Trenneinrichtung 62, beispielsweise unter Verwendung eines Messers 92, vergleiche Figur 2, auch das Material des Folienschlauchs 50 und das Material der Umverpackung 30. Über die Breite 80 der Bahn 76 hinweg gesehen ist der Trennbereich so angeordnet, dass nach der lokalen Auftrennung des Verbindungsbereichs 72 und gleichzeitiger Durchtrennung des Materials des Folienschlauchs 50 und des Materials der Umverpackung 30 beidseits des Trennbereichs jeweilige Abschnitte 72a und 72b des Verbindungsbereichs 72 erhalten bleiben.

Ausgehend von einem Zustand, in welchem der Deckelabschnitt 70, der Überlappungsabschnitt 74 und der Verbindungsbereich 72 zumindest entlang eines Teils des bahnförmigen Verbindungsbereichs 72 aufgetrennt sind, wird die Verpackungseinheit 22 aus der Station 38 in den Innenraum 52 des Folienschlauchs 50 transportiert, vergleiche Figur 4. Vorzugsweise wird dabei die Aufstellfläche 40 angehoben, bis sie das Höhenniveau der Aufnahmefläche 44 erreicht hat. Hierbei wird die Verpackungseinheit 22 durch den Durchbruch 46 der Auflagefläche 44 hindurch in den Innenraum 52 eingeführt. Dabei wird ein Folienverbund 94 aus miteinander verbundenem Deckelabschnitt 70 und Überlappungsabschnitt 74 in den Innenraum 52 des Folienschlauchs 50 hinein gedrängt. Durch die Verbindung im Bereich der Hinterkante / im Bereich des zweiten Teils 90 des Verbindungsbereichs 72 klappt der Folienverbund 94 seitlich weg, sodass die Verpackungseinheit 22 an dem weggeklappten Folienverbund 94 vorbei in den Innenraum 52 des Folienschlauchs 50 überführt wird. Von dort aus kann die Verpackungseinheit 22 in an sich bekannter Art und Weise in den Innenraum 14 des Barrieresystems 12 überführt werden, beispielsweise mittels an sich bekannten Transportelementen, beispielsweise Schiebern oder Greifern.

Im Anschluss an eine Überführung einer ersten Verpackungseinheit 22 in den Innenraum 14 des Barrieresystems 12 kann der Folienschlauch 50 von dem Vorrat 58 abgezogen werden, wobei gleichzeitig der Folienverbund 94 und die übrigen Bestandteile der Umverpackung 30 entfernt und gesammelt werden können. Nach Bereitstellung eines "frischen" Stücks Folienschlauch kann eine weitere Verpackungseinheit 22 in vorstehend beschriebener Art und Weise in den Innenraum 14 des Barrieresystems 12 überführt werden.

Es ist möglich, dass zur weiteren Erhöhung der Kontaminationssicherheit eine Strömungseinrichtung 96 (vergleiche Figur 1) vorgesehen ist, welche die Umgebung 16 und/oder den Innenraum 14 des Barrieresystems 12 einer definierten Luftströmung aussetzt, welche beispielsweise von oben nach unten gerichtet ist.

## Patentansprüche

1. Vorrichtung (10) zur Überführung einer Verpackungseinheit (22) in ein Barrieresystem (12) für Pharmazeutika, wobei die Verpackungseinheit (22) einen sterilisierten Behälter (24) und mindestens ein darin angeordnetes Sterilprodukt (26) umfasst und wobei die Verpackungseinheit (22) in einem Ausgangszustand von einer zumindest innenseitig sterilisierten Umverpackung (30) umgeben ist, wobei das Barrieresystem (12) eine Zugangsöffnung (20) aufweist, durch welche hindurch die Verpackungseinheit aus einem Umgebungsbereich (16) des Barrieresystems (12) in einen Innenraum (14) des Barrieresystems (12) überführbar ist, wobei in dem Umgebungsbereich (16) des Barrieresystems (12) ein endseitig geschlossener Folienschlauch (50) angeordnet ist, dessen Innenraum (52) mit der Zugangsöffnung (20) kommuniziert, **dadurch gekennzeichnet, dass** eine Verbindungseinrichtung (60) zur Herstellung eines Verbindungsbereichs (72) zwischen einer Außenseite (68) eines flächigen Deckelabschnitts (70) der Umverpackung (30) und einem den Deckelabschnitt (70) überlappenden, flächigen Überlappungsabschnitt (74) einer Außenseite (64) des Folienschlauchs (50) vorgesehen ist und dass eine Trenneinrichtung (62) vorgesehen ist zur lokalen Auftrennung des Verbindungsbereichs (72) und Durchtrennung des Materials (66) des Folienschlauchs (50) und des Materials der Umverpackung (30), wobei die Verbindung zwischen dem Überlappungsabschnitt (74) des Folienschlauchs (50) und dem Deckelabschnitt (70) der Umverpackung (30) und eine damit einhergehende Isolierung der Außenseite (68) des Deckelabschnitts (70) des Behälters (24) erhalten bleibt, gleichzeitig aber eine Durchtrittsöffnung hergestellt wird, welche es ermöglicht, die Verpackungseinheit (22) aus der Umverpackung (30) heraus in den Innenraum (52) des Folienschlauchs (50) zu überführen.

2. Vorrichtung (10) nach Anspruch 1, **dadurch gekennzeichnet, dass** sich der Verbindungsbereich (72) entlang einer umfangsseitig geschlossenen Bahn (76) erstreckt.

3. Vorrichtung (10) nach einem der vorstehenden Ansprüche, **dadurch gekennzeichnet, dass** der Folienschlauch (50) in Form eines Endlosschlauchs bereitgestellt ist.

4. Vorrichtung (10) nach Anspruch 3, **dadurch gekennzeichnet, dass** der Endlosschlauch von einem zur Zugangsöffnung (20) benachbarten Schlauchmaterial-Vorrat (58) abwickelbar oder abziehbar ist.

5. Vorrichtung (10) nach einem der vorstehenden Ansprüche, **dadurch gekennzeichnet, dass** die Verbindungseinrichtung (60) dazu ausgebildet ist, den Rand des Deckelabschnitts (70) und den Rand des Überlappungsabschnitts (74) miteinander zu verbinden.

6. Vorrichtung (10) nach einem der vorstehenden Ansprüche, **dadurch gekennzeichnet, dass** die Verbindungseinrichtung (60) eine Heizvorrichtung zum Verschmelzen des Materials des Deckelabschnitts (70) und des Materials des Überlappungsabschnitts (74) aufweist.

7. Vorrichtung (10) nach einem der vorstehenden Ansprüche, **dadurch gekennzeichnet, dass** die Verbindungseinrichtung (60) eine Austrageinrichtung zum Austrag eines Verklebungsmaterials aufweist.

8. Vorrichtung (10) nach einem der vorstehenden Ansprüche, **dadurch gekennzeichnet, dass** die Trenneinrichtung (62) ein Messer (92) oder ein Stanzelement zum Durchtrennen zumindest eines Teils des Verbindungsbereichs (72) aufweist.

9. Vorrichtung (10) nach einem der vorstehenden Ansprüche, **dadurch gekennzeichnet, dass** die Vorrichtung (10) eine Station (38) zur Anordnung der Verpackungseinheit (22) und der Umverpackung (30) aufweist, in welcher die Verbindungseinrichtung (60) und die Trenneinrichtung (62) wirksam sind.

10. Vorrichtung (10) nach Anspruch 9, **dadurch gekennzeichnet, dass** die Vorrichtung (10) eine Transporteinrichtung (42) zum Transport der Verpackungseinheit von der Station (38) in den Innenraum (52) des Folienschlauchs hinein umfasst.

11. Verfahren zur Überführung einer Verpackungseinheit (22) in ein Barrieresystem (12) für Pharmazeutika, wobei die Verpackungseinheit (22) einen sterilisierten Behälter (24) und mindestens ein darin angeordnetes Sterilprodukt (26) umfasst und wobei die Verpackungseinheit (22) in einem Ausgangszustand von einer zumindest innenseitig sterilisierten Umverpackung (30) umgeben ist, wobei das Barrieresystem (12) eine Zugangsöffnung (20) aufweist, durch welche hindurch die Verpackungseinheit (22) aus einem Umgebungsbereich (16) des Barrieresystems (12) in einen Innenraum (14) des Barrieresystems (12) überführbar ist, wobei in dem Umgebungsbereich (16) des Barrieresystems (12) ein endseitig geschlossener Folienschlauch (50) angeordnet ist oder wird, dessen Innenraum (52) mit der Zugangsöffnung (20) kommuniziert, **dadurch gekennzeichnet, dass** ein Verbindungsbereich (72) zwischen einer Außenseite (68)eines flächigen Deckelabschnitts (70) der Umverpackung (30) und einem den Deckelabschnitt (70) überlappenden, flächigen Überlappungsabschnitt (74) einer Außenseite (64) des Folienschlauchs (50) hergestellt wird, dass anschließend der Verbindungsbereich (72) oder ein Teil des Verbindungsbereichs (72) lokal aufgetrennt und gleichzeitig das Material (66) des Folienschlauchs (50) und des Materials der Umverpackung durchtrennt wird, wobei die Verbindung zwischen dem Überlappungsabschnitt (74) des Folienschlauchs (50) und dem Deckelabschnitt (70) der Umverpackung (30) und eine damit einhergehende Isolierung der Außenseite (68) des Deckelabschnitts (70) des Behälters (24) erhalten bleibt, gleichzeitig aber eine Durchtrittsöffnung hergestellt wird, und dass die Verpackungseinheit (22) aus der Umverpackung (30) heraus durch die Durchtrittsöffnung in den Innenraum (52) des Folienschlauchs (50) verbracht und von dort aus in den Innenraum (14) des Barrieresystems (12) überführt wird.

12. Verfahren nach Anspruch 11, **dadurch gekennzeichnet, dass** ein erster Teil (84, 86, 88) des Verbindungsbereichs (72) aufgetrennt wird, wobei der Folienschlauch (50) und die Umverpackung (30) in einem von dem ersten Teil abweichenden zweiten Teil (90) des Verbindungsbereichs (72) miteinander verbunden bleiben, und dass die Verpackungseinheit (22) - unter Verformung eines Folienverbunds (94) aus Deckelabschnitt (70) und des Überlappungsabschnitt (74) - in den Innenraum (14) des Folienschlauchs (52) verbracht wird.

13. Verfahren nach Anspruch 12, **dadurch gekennzeichnet, dass** die Verformung des Folienverbunds (94) mit dessen Verlagerung in den Innenraum (52) des Folienschlauchs (50) hinein einhergeht.

## Claims

1. A device (10) for transferring a packaging unit (22) into a barrier system (12) for pharmaceuticals, wherein the packaging unit (22) comprises a sterilized container (24) and at least one sterile product (26) arranged therein and wherein the packaging unit (22), in an initial state, is surrounded by an outer packaging (30) sterilized at least on the inside, wherein the barrier system (12) has an access opening (20) through which the packaging unit can be transferred from a surrounding region (16) of the barrier system (12) into an interior (14) of the barrier system (12), wherein a film tube (50) which is closed on the end side is arranged in the surrounding region (16) of the barrier system (12), the interior (52) of the film tube communicating with the access opening (20), **characterized in that** a connecting device (60) is provided for producing a connection region (72) between an outer face (68) of a planar cover portion (70) of the outer packaging (30) and a planar overlap portion (74) of an outer face (64) of the film tube (50) overlapping the cover portion (70), and **in that** a separating device (62) is provided for locally separating the connection region (72) and cutting through the material (66) of the film tube (50) and the material of the outer packaging (30), wherein the connection between the overlap portion (74) of the film tube (50) and the cover portion (70) of the outer packaging (30) and the isolation associated therewith of the outer face (68) of the cover portion (70) of the container (24) is maintained, but at the same time producing a through-opening which makes it possible to transfer the packaging unit (22) out of the outer packaging (30) into the interior (52) of the film tube (50).

2. The device (10) as claimed in claim 1, **characterized in that** the connection region (72) extends along a web (76) which is closed on the peripheral side.

3. The device (10) as claimed in one of the preceding claims, **characterized in that** the film tube (50) is provided in the form of an endless tube.

4. The device (10) as claimed in claim 3, **characterized in that** the endless tube can be unwound from or pulled off a tube material supply (58) which is adjacent to the access opening (20) .

5. The device (10) as claimed in one of the preceding claims, **characterized in that** the connecting device (60) is configured to connect together the edge of the cover portion (70) and the edge of the overlap portion (74).

6. The device (10) as claimed in one of the preceding claims, **characterized in that** the connecting device (60) has a heating device for fusing the material of the cover portion (70) and the material of the overlap portion (74).

7. The device (10) as claimed in one of the preceding claims, **characterized in that** the connecting device (60) has a dispensing device for dispensing a bonding material.

8. The device (10) as claimed in one of the preceding claims, **characterized in that** the separating device (62) has a blade (92) or a punching element for cutting through at least a part of the connection region (72).

9. The device (10) as claimed in one of the preceding claims, **characterized in that** the device (10) has a station (38) for arranging the packaging unit (22) and the outer packaging (30) and in which the connecting device (60) and the separating device (62) are operational.

10. The device (10) as claimed in claim 9, **characterized in that** the device (10) comprises a transport device (42) for transporting the packaging unit from the station (38) into the interior (52) of the film tube.

11. A method for transferring a packaging unit (22) into a barrier system (12) for pharmaceuticals, wherein the packaging unit (22) comprises a sterilized container (24) and at least one sterile product (26) arranged therein and wherein the packaging unit (22), in an initial state, is surrounded by an outer packaging (30) sterilized at least on the inside, wherein the barrier system (12) has an access opening (20) through which the packaging unit (22) can be transferred from a surrounding region (16) of the barrier system (12) into an interior (14) of the barrier system (12), wherein a film tube (50) which is closed on the end side is arranged or is to be arranged in the surrounding region (16) of the barrier system (12), the interior (52) of the film tube communicating with the access opening (20), **characterized in that** a connection region (72) is produced between an outer face (68) of a planar cover portion (70) of the outer packaging (30) and a planar overlap portion (74) of an outer face (64) of the film tube (50) overlapping the cover portion (70), **in that** subsequently the connection region (72) or a part of the connection region (72) is locally separated and at the same time the material (66) of the film tube (50) and the material of the outer packaging (30) is cut through, wherein the connection between the overlap portion (74) of the film tube (50) and the cover portion (70) of the outer packaging (30) and the isolation associated therewith of the outer face (68) of the cover portion (70) of the container (24) is maintained, but at the same time a through-opening is produced, and **in that** the packaging unit (22) is moved out of the outer packaging (30) through the through-opening into the interior (52) of the film tube (50) and is transferred therefrom into the interior (14) of the barrier system (12).

12. The method as claimed in claim 11, **characterized in that** a first part (84, 86, 88) of the connection region (72) is separated, wherein the film tube (50) and the outer packaging (30) remain connected together in a second part (90) of the connection region (72) which differs from the first part, and **in that** - by deforming a film composite (94) consisting of the cover portion (70) and the overlap portion (74) - the packaging unit (22) is moved into the interior (14) of the film tube (52).

13. The method as claimed in claim 12, **characterized in that** the deformation of the film composite (94) is associated with the displacement thereof into the interior (52) of the film tube (50).

## Revendications

1. Dispositif (10) pour transférer une unité d'emballage (22) dans un système de barrière (12) pour produits pharmaceutiques, dans lequel l'unité d'emballage (22) comprend un contenant (24) stérilisé et au moins un produit stérile (26) disposé dans celui-ci et dans lequel l'unité d'emballage (22) dans un état initial est entourée par un emballage (30) stérilisé au moins côté intérieur, dans lequel le système de barrière (12) présente une ouverture d'accès (20), à travers laquelle l'unité d'emballage peut être transférée à partir d'une zone environnante (16) du système de barrière (12) dans un espace intérieur (14) du système de barrière (12), dans lequel dans la zone environnante (16) du système de barrière (12) est disposé un tube de film (50) fermé côté extrémité, dont l'espace intérieur (52) communique avec l'ouverture d'accès (20), **caractérisé en ce qu'**un équipement de liaison (60) est prévu pour établir une zone de liaison (72) entre une face extérieure (68) d'une section de couvercle (70) plane de l'emballage (30) et une section de chevauchement (74) plane chevauchant la section de couvercle (70) d'une face extérieure (64) du tube de film (50) et qu'un équipement de séparation (62) est prévu pour la séparation locale de la zone de liaison (72) et le sectionnement du matériau (66) du tube de film (50) et du matériau de l'emballage (30), dans lequel la liaison entre la section de chevauchement (74) du tube de film (50) et la section de couvercle (70) de l'emballage (30) et une isolation concomitante de la face extérieure (68) de la section de couvercle (70) du contenant (24) est maintenue, mais simultanément une ouverture de passage est établie, laquelle permet de transférer l'unité d'emballage (22) hors de l'emballage (30) dans l'espace intérieur (52) du tube de film (50) .

2. Dispositif (10) selon la revendication 1, **caractérisé en ce que** la zone de liaison (72) s'étend le long d'une voie (76) fermée côté périphérie.

3. Dispositif (10) selon l'une quelconque des revendications précédentes, **caractérisé en ce que** le tube de film (50) est fourni sous forme d'un tube sans fin.

4. Dispositif (10) selon la revendication 3, **caractérisé en ce que** le tube sans fin peut être déroulé ou tiré à partir d'un stock de matériau tubulaire (58) voisin de l'ouverture de passage (20).

5. Dispositif (10) selon l'une quelconque des revendications précédentes, **caractérisé en ce que** l'équipement de liaison (60) est réalisé pour relier le bord de la section de couvercle (70) et le bord de la section de chevauchement (74) l'un à l'autre.

6. Dispositif (10) selon l'une quelconque des revendications précédentes, **caractérisé en ce que** l'équipement de liaison (60) présente un dispositif de chauffage pour fondre le matériau de la section de couvercle (70) et le matériau de la section de chevauchement (74).

7. Dispositif (10) selon l'une quelconque des revendications précédentes, **caractérisé en ce que** l'équipement de liaison (60) présente un dispositif d'évacuation pour l'évacuation d'un matériau de collage.

8. Dispositif (10) selon l'une quelconque des revendications précédentes, **caractérisé en ce que** l'équipement de séparation (62) présente une lame (92) ou un élément de découpage pour le sectionnement d'au moins une partie de la zone de liaison (72).

9. Dispositif (10) selon l'une quelconque des revendications précédentes, **caractérisé en ce que** le dispositif (10) présente un poste (38) pour la disposition de l'unité d'emballage (22) et de l'emballage (30) dans lequel l'équipement de liaison (60) et l'équipement de séparation (62) sont actifs.

10. Dispositif (10) selon la revendication 9, **caractérisé en ce que** le dispositif (10) comprend un équipement de transport (42) pour le transport de l'unité d'emballage à partir du poste (38) à l'intérieur de l'espace intérieur (52) du tube de film.

11. Procédé pour le transfert d'une unité d'emballage (22) dans un système de barrière (12) pour des produits pharmaceutiques, dans lequel l'unité d'emballage (22) comprend un contenant stérilisé (24) et au moins un produit stérile (26) disposé dans celui-ci et dans lequel l'unité d'emballage (22) dans un état initial est entourée par un emballage (30) stérilisé au moins côté intérieur, dans lequel le système de barrière (12) présente une ouverture d'accès (20), à travers laquelle l'unité d'emballage (22) peut être transférée à partir d'une zone environnante (16) du système de barrière (12) dans un espace intérieur (14) du système de barrière (12), dans lequel un tube de film (50) fermé côté extrémité, dont l'espace intérieur (52) communique avec l'ouverture d'accès (20), est ou devient disposé dans la zone environnante (16) du système de barrière (12), **caractérisé en ce qu'**une zone de liaison (72) est établie entre une face extérieure (68) d'une section de couvercle (70) plane de l'emballage (30) et une section de chevauchement (74) plane d'une face extérieure (64) du tube de film (50) chevauchant la section de couvercle (70), qu'ensuite la zone de liaison (72) ou une partie de la zone de liaison (72) est séparée localement et simultanément le matériau (66) du tube de film (50) et du matériau de l'emballage est sectionné, dans lequel la liaison entre la section de chevauchement (74) du tube de film (50) et la section de couvercle (70) de l'emballage (30) et un isolement concomitant de la face extérieure (68) de la section de couvercle (70) du contenant (24) est maintenu, mais simultanément une ouverture de passage est établie, et que l'unité d'emballage (22) est amenée hors de l'emballage (30) à travers l'ouverture de passage dans l'espace intérieur (52) du tube de film (50) et de là transférée à partir de l'espace intérieur (14) du système de barrière (12).

12. Procédé selon la revendication 11, **caractérisé en ce qu'**une première partie (84, 86, 88) de la zone de liaison (72) est séparée, dans lequel le tube de film (50) et l'emballage (30) restent reliés l'un à l'autre dans une deuxième partie (90) de la zone de liaison (72) différente de la première partie, et que l'unité d'emballage (22) - avec formation d'un composite filmé (94) composé de la section de couvercle (70) et de la section de chevauchement (74) - est amenée dans l'espace intérieur (14) du tube de film (52).

13. Procédé selon la revendication 12, **caractérisé en ce que** le formage du composite filmé (94) est concomitant avec le déplacement de celui-ci dans l'espace intérieur (52) du tube de film (50).
